# EUROPÄISCHE PATENTSCHRIFT

(11) **EP 2 057 864 B1**
(45) Veröffentlichungstag und Bekanntmachung des Hinweises auf die Patenterteilung: **09.08.2017**
(21) Anmeldenummer: 07801293.7
(22) Anmeldetag: 31.08.2007
(51) Int. Cl.: H05B 3/14

(54) **HEIZELEMENT**
HEATING ELEMENT
ÉLÉMENT CHAUFFANT

(30) Priorität: 01.09.2006 DE 102006041054
(43) Veröffentlichungstag der Anmeldung: 13.05.2009
(73) Patentinhaber: Epcos AG, 81669 München (DE)
(72) Erfinder: KAHR, Werner, 8530 Deutschlandsberg (AT)
(74) Vertreter: Epping - Hermann - Fischer
(86) Internationale Anmeldenummer: PCT/DE2007/001556
(87) Internationale Veröffentlichungsnummer: WO 2008/025348

(56) Entgegenhaltungen:
- JP-A- 11 297 504

## Beschreibung

Heizelemente mit keramischen PTC-Widerständen sind beispielsweise aus der Druckschrift US 4,899,032 und JP 11297504 bekannt.

Eine zu lösende Aufgabe besteht darin, ein umweltfreundliches Heizelement anzugeben.

Es wird ein Heizelement mit einem Keramikkörper angegeben, der PTC-Eigenschaften aufweist. PTC steht für Positive Temperature Coefficient. Das Heizelement weist Elektroden auf, die am Keramikkörper angeordnet sind. Sowohl der Keramikkörper als auch die Elektroden sind bleifrei.

Mit dem angegebenen Heizelement gelingt es, Umweltbelastungen, die mit dem Entsorgen von Schwermetallen zusammenhängen, im Wesentlichen zu vermeiden.

Das Heizelement kann bei Kfz-Anwendungen in 12/24/42 V Betrieb vorzugsweise zur Beheizung vom Fahrzeuginnenraum, insbesondere bei Dieselfahrzeugen (Pkw, Lkw, Nutzfahrzeugen) sowie benzinbetriebenen Fahrzeugen verwendet werden. Vorzugsweise werden mehrere identische Heizelemente auf einem gemeinsamen Träger angeordnet, leitend miteinander verbunden und somit zu einer Heizanordnung zusammengefasst.

Der Keramikkörper wird gesintert. Zur Herstellung des Keramikkörpers werden Keramikrohstoffe ohne Bleizusätze verwendet. Der Keramikrohstoff enthält vorzugsweise BaTiO₃. Der Keramikrohstoff enthält in einer Variante (beispielsweise neben dem Bariumtitanat) einen Anteil von SrTiO₃. Alternativ kann der Körper frei von SrTiO₃ sein.

Als vorteilhaft wird z. B. die folgende Keramikzusammensetzung betrachtet: BaTiO₃ 50 bis 85%, CaTiO₃ 3 bis 15%, SrTiO₃ bis 50%, SiO₂ 1 bis 2%.

Die Elektroden oder deren Teilschichten werden vorzugsweise in einem Metallabscheideverfahren erzeugt. Beispiele dafür sind Sputtern, Bedampfen, eine galvanische Abscheidung, eine chemische Abscheidung. Die Elektroden können aber auch durch das Einbrennen einer Metallpaste erzeugt werden. Die Dicke der Elektroden kann je nach Variante zwischen 2 µm und 25 µm betragen.

Die Elektroden können in einer vorteilhaften Variante metallisches Al als Grundmaterial enthalten. Das Grundmaterial der Elektroden kann mit Glasfluss angereichert sein. Der Anteil von Glasfluss beträgt vorzugsweise ca. 5%. Die Dicke einer Elektrode, die Al als Grundmaterial und einen Glasfluss als Zusatzstoff umfasst, beträgt vorzugsweise 20 µm.

Alternativ kann auf den Glassfluss verzichtet werden, so dass die Elektroden frei von Glaszusätzen sind. Die Dicke einer Elektrode aus Al ohne Glasfluss beträgt vorzugsweise 4 µm.

Die Elektroden können eine Schichtenfolge aufweisen, die mehrere Teilschichten umfasst. Die Schichtenfolge kann insbesondere eine Grundschicht, die als innere Kontaktierschicht fungiert, und eine Diffusionssperrschicht aufweisen. Die innere Kontaktierschicht dient zur ohmschen Kontaktierung des Keramikkörpers. Als Kontaktierschicht ist z. B. Al, Chrom oder eine zinkhaltige Schicht geeignet. Als Diffusionssperrschicht ist eine Nickelschicht geeignet, die je nach Variante unmittelbar auf den Keramikkörper oder auf die Kontaktierschicht aufgetragen sein kann. Die Schichtenfolge umfasst vorzugsweise auch eine Leitschicht (äußere Kontaktierschicht), die eine gute elektrische Leitfähigkeit aufweist, welche höher als diejenige der darunter liegenden Schichten ist. Als Leitschicht ist beispielsweise eine Silberschicht oder eine silberhaltige Schicht geeignet. Weitere, hier nicht genannte Schichtenfolgen kommen für die Elektroden des angegebenen Heizelements auch in Betracht.

Die in einem Einbrennverfahren erzeugten Elektroden werden mit Einbrennpasten hergestellt, die einen Glasanteil aufweisen. Bei der Erzeugung von solchen Elektroden wird eine Metallpaste mit einem Glaszusatz benutzt, der bleifrei ist. Die Metallpaste enthält außerdem organische Bindemittel, die beim Einbrennen der Elektroden vorzugsweise vollständig ausgebrannt werden.

Das Heizelement weist vorzugsweise zwei Hauptflächen auf. In einer bevorzugten Variante ist auf der ersten Hauptfläche eine erste Elektrode und auf der zweiten Hauptfläche eine zweite Elektrode angeordnet.

Das Heizelement kann als ein oberflächenmontierbares Bauelement ausgebildet sein.

Der spezifische Widerstand des Heizelements kann beispielsweise zwischen 10 und 500 Ohm cm eingestellt sein. Der Widerstandswert ist allerdings auf den angegebenen Bereich nicht beschränkt.

Das angegebene Heizelement wird anhand von schematischen und nicht maßstabgetreuen Figuren erläutert. Es zeigen:
Figur 1 im Querschnitt ein Heizelement;
Figur 2 im Querschnitt ein Heizelement mit Vielschicht-Elektroden.

Das in Figur 1 gezeigte Heizelement umfasst einen Keramikkörper 1, eine erste Elektrode 2 und eine zweite Elektrode 3. Die Elektrode 2 ist auf der unteren Hauptfläche und die Elektrode 3 auf der oberen Hauptfläche des Körpers 1 angeordnet. Sowohl der Körper 1 als auch die Elektroden 2, 3 sind bleifrei.

In der Figur 2 ist eine Variante des in der Figur 1 gezeigten Heizelements vorgestellt, bei dem jede Elektrode aus mehreren Schichten besteht. Die untere Elektrode weist eine innere Kontaktierschicht 2a, eine Diffusionssperrschicht 2b und eine äußere Kontaktierschicht 2c auf. Die obere Elektrode weist in entsprechender Weise eine innere Kontaktierschicht 3a, eine Diffusionssperrschicht 3b und eine äußere Kontaktierschicht 3c auf.

Die Diffusionssperrschicht 2b, 3b ist zwischen den Kontaktierschichten 2a, 3a und 2c, 3c angeordnet. Die innere Kontaktierschicht 2a, 3a ist zwischen dem Körper 1 und der Diffusionssperrschicht 2b, 3b angeordnet.

Jede der Schichten 2a, 2b, 2c, 3a, 3b, 3c ist bleifrei.

### Bezugszeichenliste

- 1: Körper
- 2, 3: Elektrode
- 2a, 3a: innere Kontaktierschicht
- 2b, 3b: Diffusionssperrschicht
- 2c, 3c: äußere Kontaktierschicht

## Patentansprüche

1. Heizelement, enthaltend
- einen Keramikkörper (1), der PTC-Eigenschaften aufweist,
- Elektroden (2, 3), die am Keramikkörper (1) angeordnet sind,
- wobei der Keramikkörper (1) und die Elektroden (2, 3) bleifrei sind und
die Elektroden (2, 3) Al enthalten.
**dadurch gekennzeichnet,dass**

2. Heizelement nach Anspruch 1,
- wobei der Keramikkörper (1) BaTiO₃ enthält.

3. Heizelement nach Anspruch 1,
- wobei der Keramikkörper (1) SrTiO₃ enthält.

4. Heizelement nach Anspruch 1,
- wobei der Keramikkörper (1) frei von SrTiO₃ ist.

5. Heizelement nach einem der Ansprüche 1 bis 4,
- wobei die Elektroden (2, 3) mindestens eine Schicht aufweisen, die in einem der folgenden Verfahren erzeugt wurde:
Sputtern, Bedampfen, galvanische Abscheidung, chemische Abscheidung, Einbrennen.

6. Heizelement nach einem der Ansprüche 1 bis 5,
- wobei die Elektroden (2, 3) jeweils eine Schichtenfolge aufweisen, die eine innere Kontaktierschicht (2a, 3a), eine Diffusionssperrschicht (2b, 3b) und eine äußere Kontaktierschicht (2c, 3c) umfasst.

7. Heizelement nach einem der Ansprüche 1 bis 6,
- wobei die Elektroden (2, 3) einen Glasanteil aufweisen.

8. Heizelement nach einem der Ansprüche 1 bis 6,
- wobei die Elektroden (2, 3) frei von Glaszusätzen sind.

9. Heizelement nach einem der Ansprüche 1 bis 8,
- wobei auf einer ersten Hauptfläche des Keramikkörpers (1) eine erste Elektrode (2) und auf einer zweiten Hauptfläche des Keramikkörpers eine zweite Elektrode (3) angeordnet ist.

10. Heizelement nach einem der Ansprüche 1 bis 8,
- das oberflächenmontierbar ist.

## Claims

1. Heating element, comprising
- a ceramic body (1), which has PTC properties,
- electrodes (2, 3), which are arranged on the ceramic body (1),
- wherein the ceramic body (1) and the electrodes (2, 3) are lead-free and
**characterized in that**
the electrodes (2, 3) contain Al.

2. Heating element according to Claim 1,
- wherein the ceramic body (1) contains BaTiO₃.

3. Heating element according to Claim 1,
- wherein the ceramic body (1) contains SrTiO₃.

4. Heating element according to Claim 1,
- wherein the ceramic body (1) is free from SrTiO₃.

5. Heating element according to one of Claims 1 to 4,
- wherein the electrodes (2, 3) have at least one layer produced by one of the following processes: sputtering, vapour deposition, electrolytic deposition, chemical deposition, or baking on.

6. Heating element according to one of Claims 1 to 5,
- wherein the electrodes (2, 3) each have a layer sequence that comprises an inner contacting layer (2a, 3a), a diffusion barrier layer (2b, 3b) and an outer contacting layer (2c, 3c).

7. Heating element according to one of Claims 1 to 6,
- wherein the electrodes (2, 3) contain an amount of glass.

8. Heating element according to one of Claims 1 to 6,
- wherein the electrodes (2, 3) are free from glass additives.

9. Heating element according to one of Claims 1 to 8,
- wherein a first electrode (2) is arranged on a first primary surface of the ceramic body (1) and a second electrode (3) is arranged on a second primary surface of the ceramic body.

10. Heating element according to one of Claims 1 to 8,
- which is surface mountable.

## Revendications

1. Elément chauffant, contenant
- un corps céramique (1), qui présente des propriétés PTC,
- des électrodes (2, 3), qui sont disposées sur le corps céramique (1),
- dans lequel le corps céramique (1) et les électrodes (2, 3) ne contiennent pas de plomb, et
**caractérisé en ce que**
les électrodes (2, 3) contiennent du Al.

2. Elément chauffant selon la revendication 1, dans lequel le corps céramique (1) contient du BaTiO₃.

3. Elément chauffant selon la revendication 1, dans lequel le corps céramique (1) contient du SrTiO₃.

4. Elément chauffant selon la revendication 1, dans lequel le corps céramique (1) ne contient pas de SrTiO₃.

5. Elément chauffant selon l'une quelconque des revendications 1 à 4, dans lequel les électrodes (2, 3) présentent au moins une couche, qui a été produite par un des procédés suivants: pulvérisation cathodique, métallisation sous vide, dépôt galvanique, dépôt chimique, cuisson.

6. Elément chauffant selon l'une quelconque des revendications 1 à 5, dans lequel les électrodes (2, 3) présentent chacune une succession de couches, qui comprend une couche de contact intérieure (2a, 3a), une couche de barrière de diffusion (2b, 3b) et une couche de contact extérieure (2c, 3c).

7. Elément chauffant selon l'une quelconque des revendications 1 à 6, dans lequel les électrodes (2, 3) présentent une part de verre.

8. Elément chauffant selon l'une quelconque des revendications 1 à 6, dans lequel les électrodes (2, 3) ne contiennent pas d'ajouts de verre.

9. Elément chauffant selon l'une quelconque des revendications 1 à 8, dans lequel une première électrode (2) est disposée sur une première face principale du corps céramique (1) et une deuxième électrode (3) est disposée sur une deuxième face principale du corps céramique.

10. Elément chauffant selon l'une quelconque des revendications 1 à 8, qui peut être monté en surface.
